# EUROPÄISCHE PATENTSCHRIFT

(11) **EP 2 499 426 B1**
(45) Veröffentlichungstag und Bekanntmachung des Hinweises auf die Patenterteilung: **05.07.2017**
(21) Anmeldenummer: 11703199.7
(22) Anmeldetag: 04.02.2011
(51) Int. Cl.: F21S 8/08, F21V 19/00, F21V 23/06, F21K 9/20, F21Y 115/10, F21Y 113/00, F21W 131/103

(54) **SYSTEM AUS GRUNDTRÄGER UND LICHTQUELLENTRÄGER**
SYSTEM COMPRISING A BASE CARRIER AND A LIGHT SOURCE CARRIER
SYSTÈME CONSTITUÉ D'UN SUPPORT DE BASE ET D'UN SUPPORT DE SOURCE LUMINEUSE

(30) Priorität: 26.02.2010 DE 102010002389
(43) Veröffentlichungstag der Anmeldung: 19.09.2012
(73) Patentinhaber: OSRAM GmbH, 80807 München (DE)
(72) Erfinder: HACKER, Christian, 93049 Regensburg (DE); BURKARD, Klaus, 93047 Regensburg (DE)
(86) Internationale Anmeldenummer: PCT/EP2011/051658
(87) Internationale Veröffentlichungsnummer: WO 2011/104102

(56) Entgegenhaltungen:
- EP-A1- 1 659 337
- WO-A2-2010/040645
- US-A1- 2005 254 264
- US-A1- 2009 011 618
- DATABASE WPI Week 200915 Thomson Scientific, London, GB; AN 2009-F05504 XP002631108, & KR 100 875 724 B1 (PARK C S) 26. Dezember 2008 (2008-12-26) -& WO 2010/002156 A2 (PARK CHANG SOO [KR]; KONG BAE [KR]) 7. Januar 2010 (2010-01-07)

## Beschreibung

Die Erfindung betrifft eine Leuchtvorrichtung aus einer Leiterplatte und mindestens einem Lichtquellenträger mit mindestens einer Lichtquelle. Bisher ist es zur variablen Ausrichtung von Lichtquellen einer Leuchtvorrichtung bekannt, Bereiche einer Leiterplatte der Leuchtvorrichtung, an welchen eine oder mehrere der Lichtquellen fest montiert sind, gegenüber der restlichen ebenen Leiterplatte abzuwinkeln. Dadurch können die Hauptabstrahlrichtungen oder optischen Achsen der Lichtquellen unterschiedlicher Bereiche unterschiedlich ausgerichtet werden. Nachteilig ist, dass die Abwinkelung einen erhöhten Aufwand erzeugt und auch nicht sinnvoll vor Ort durchgeführt werden kann. Zudem ist die Zahl und Art der Lichtquellen vor Ort nicht variabel einstellbar. Auch können bei einer starken Biegung Leiterbahnen im Bereich der Biegekante reißen.

Es ist auch eine Leuchtvorrichtung mit mehreren starren Leiterplatten bekannt, bei der die Leiterplatten mit jeweils mindestens einer Lichtquelle bestückt sind und durch flexible Bereiche in Reihe miteinander verbunden sind. Nachteilig ist, dass nur die Abwinkelung in der Längsrichtung der Leuchtvorrichtung möglich ist und zudem zur Einstellung eines gewünschten Winkels zwischen zwei Leiterplatten diese mittels einer Befestigungseinrichtung fixiert werden müssen. Zudem ist die Zahl der Leiterplatten und Zahl und Art der Lichtquellen pro Leiterplatte vor Ort nicht variabel einstellbar. Es sind ferner LED-Bänder mit einer bandförmigen biegsamen Leiterplatte bekannt, wobei auf der Leiterplatte eine Reihe von Leuchtdioden angebracht ist. Nachteilig ist, dass die Biegsamkeit im Wesentlichen nur in der Längsrichtung der Leuchtvorrichtung gegeben ist und zudem zur Einstellung eines gewünschten Winkels zwischen den Leuchtdioden die Biegung genau eingestellt werden müssen und die biegsame Leiterplatte entsprechend fixiert werden muss. Zwar ist die Zahl der Lichtquellen durch eine Konfektionierung der Leiterplatte vor Ort variabel einstellbar, jedoch nicht die Art der Lichtquellen.

US 2009/0011618 A1 offenbart ein lichtemittierendes System, in dem eine flexible Trägerplatte mit einer Steckverbindung verbunden ist, die die flexible Trägerplatte entweder an eine Stromquelle oder an eine zweite flexible Trägerplatte anschließt. Beispielsweise Zum Anschluss an eine Stromquelle wird ein Modul offenbart, welches an einer Seite einen Stecker für die flexible Trägerplatte aufweist und an deren anderem Ende direkt ein Endstück einer Versorgungsleitung fest verdrahtet und eingekapselt ist.

KR 100875724 B1 offenbart eine an Sollknickstellen knickbare Leiterplatte. Diese knickbare Leiterplatte ist direkt mit LEDs bestückt. Die knickbare Leiterplatte ist über eine Buchse mit einem Stecker einer starren Leiterplatte elektrisch verbindbar. An der starren Leiterplatte ist ein elektronisches Bauelement fest aufgelötet.

Es ist die **Aufgabe** der vorliegenden Erfindung, zumindest einen der genannten Nachteile zumindest teilweise abzumildern oder sogar zu beseitigen und insbesondere eine Möglichkeit zur einfachen und variablen Einstellung einer Lichtabstrahlung auch vor Ort bereitzustellen.

Diese Aufgabe wird gemäß den Merkmalen des unabhängigen Anspruchs gelöst. Bevorzugte Ausführungsformen sind insbesondere den abhängigen Ansprüchen entnehmbar.

Die Aufgabe wird gelöst mittels einer Leuchtvorrichtung gemäß Anspruch 1, mit einem Grundträger aufweisend eine Leiterplatte mit mindestens einem (ersten) Steckverbindungselement zur mechanischen Halterung und elektrischen Verbindung eines Lichtquellenträgers mit dem Grundträger bzw. dessen Leiterplatte.

Die Leiterplatte des Grundträgers weist insbesondere mindestens ein Leiterplattensubstrat und eine einlagige oder mehrlagige Verdrahtung auf. Die Leiterplatte kann optional auch mit mindestens einem elektronischen Bauelement bestückt sein. Das Steckverbindungselement ist nicht auf eine spezielle Art beschränkt und kann als ein männlicher Teil einer Steckverbindung oder als ein weiblicher Teil einer Steckverbindung ausgestaltet sein.

Dieser Grundträger weist den Vorteil auf, dass verschiedene Lichtquellenträger über das gleiche Steckverbindungselement durch einen einfachen Befestigungsvorgang an dem Grundträger befestigt werden können. Somit kann der Grundträger bzw. die Leiterplatte durch die Wahl des mindestens einen Lichtquellenträgers variabel konfiguriert und an die gewünschte Beleuchtungssituation angepasst werden, und zwar auch vor Ort (z.B. bei einem Einsatz in einen Leuchte) durch einen Techniker ohne spezielles Werkzeug. Die passenden Lichtquellenträger können sich beispielsweise in Bezug auf die Art der Lichtquelle, deren Zahl, Ausstattung (z.B. mit oder ohne Optik, Ausrichtung usw. unterscheiden. Die Leiterplatte des Grundträgers weist mindestens ein (zweites) Steckverbindungselement zur mechanischen Halterung und elektrischen Verbindung eines Vorschaltgerätemoduls (VG-Moduls) mit der Leiterplatte auf. Es ist eine Ausgestaltung, dass die Leiterplatte des Grundträgers eine Verdrahtung oder elektrische Verbindung zwischen dem zweiten Steckverbindungselement und dem mindestens einen Steckverbindungselement bereit stellt. Das VG-Modul weist mindestens eine Vorschaltgerätefunktion und ein auf das zweite Steckverbindungselement passendes Steckverbindungsgegenelement auf. Somit können nicht nur die Lichtquellenträgers bzw. Lichtquellen auf einfache Weise variiert werden, sondern auch deren Ansteuerung. Auch das VG-Modul kann auf eine einfache weise mit dem Grundträger verbunden werden. Dies kann z.B. nützlich sein bei potenziell unterschiedlichen Arten von Lichtquellenträgern oder Lichtquellen (einfarbige LEDs, mehrfarbige LEDs, Halogenstrahler usw.). Das VG-Modul weist vorzugsweise eine Funktion eines elektronischen Vorschaltgerätes (EVG) auf oder ist ein solches.

Das zweite Steckverbindungselement kann insbesondere zwei oder mehrere unterschiedliche Spannungen führen, z.B. 230 V (oder eine andere Netzspannung) und 24 V (oder eine andere Niederspannung) getrennt.

Zur Vermeidung einer Verwechselung des Steckplatzes sind das erste Steckverbindungselement und das zweite Steckverbindungselement unterschiedlich, insbesondere verstecksicher, ausgebildet.

Das zweite Steckverbindungselement kann insbesondere ein Stecker sein, insbesondere mit einem oder mehreren Kontaktstiften.

Es ist noch eine Ausgestaltung, dass die Leiterplatte des Grundträgers in einem das erste Steckverbindungselement tragenden Bereich angewinkelt ist. So kann eine Neigung des Lichtquellenträgers bzw. dessen Leiterplatte in Bezug auf den Grundträger bzw. dessen Leiterplatte besonders einfach eingestellt werden. Dabei kann der Biegewinkel insbesondere bei einer im Wesentlichen seitlichen Abstrahlung klein gehalten werden, so dass die Gefahr eines Leiterbahnbruchs an dem Grundträger vermieden wird.

Es ist noch eine weitere Ausgestaltung, dass das erste Steckverbindungselement gegen die Leiterplatte des Grundträgers angewinkelt ist. So kann ein Neigungswinkel des Lichtquellenträgers gegen die Leiterplatte des Grundträgers ohne Biegung des Grundträgers oder des Lichtquellenträgers bewerkstelligt werden.

Es ist ferner eine Ausgestaltung, dass das erste Steckverbindungselement eine Buchse ist. Die Buchse stellt eine mechanisch stabile Basis für den Lichtquellenträger bereit. Zudem kann so eine Verstecksicherheit besonders einfach erreicht werden, falls das zweite Steckverbindungselement ein Stecker ist.

Für eine einfache Montage ist das erste Steckverbindungselement vorzugsweise ein oberflächenmontierbares Element (SMD-Element), insbesondere ein reflowfähiges SMD-Element.

Es ist außerdem eine Ausgestaltung, dass die Leiterplatte des Grundträgers eine Metallkernplatine umfasst oder ist. So kann die Leiterplatte zur Wärmeableitung von Abwärme der Lichtquellen oder anderer Wärmequellen (z.B. eines Treibers) verwendet werden. Jedoch ist die Erfindung nicht darauf beschränkt; so kann die Leiterplatte z.B. auch FR4 als ein Grundmaterial aufweisen.

An der Leiterplatte kann zur verbesserten Wärmeableitung auch mindestens ein Kühlkörper angebracht sein.

Die Leiterplatte des Grundträgers kann ferner mindestens ein Befestigungsmittel, z.B. ein Schraubloch, zur Befestigung eines Positionierelements zur Positionierung der Leiterplatte, z.B. eines Stabs.

Die Leiterplatte des Grundträgers kann weiterhin eine elektrische Anschlussvorrichtung zur Übertragung von elektrischer Leistung und von Steuersignalen aufweisen. Dabei kann sie mittels eines weiteren (dritten) Steckverbindungselements mit einer Versorgungsleitung in Wirkverbindung stehen. Somit ist eine einfache elektrische Verbindung der Leiterplatte mit der Versorgungsspannung, beispielsweise innerhalb einer Leuchte, möglich.

Die Steckverbindungselemente (erster, zweiter und dritter Art) können jeweils mindestens einen Anschluss für eine Versorgungsspannung und mindestens einen Anschluss für mindestens eine Signalleitung aufweisen. Insbesondere können die Steckverbindungselemente mindestens zwei Anschlüsse, insbesondere genau zwei Anschlüsse, für eine Versorgungsspannung sowie mindestens zwei Anschlüsse, insbesondere genau zwei Anschlüsse für eine Signalleitung aufweisen. Dezidierte Hin- und Rückleitungen sind zumeist sowohl bei Signal-, als auch Versorgungsleitungen erforderlich und sinnvoll, da damit definierte Strom- und Signallaufwege geschaffen werden. Es ist dabei von Vorteil, wenn ein Steckverbindungselement einer Steckverbindung einen männlichen Teil mit bevorzugt 4 Kontaktstiften sowie ein damit korrespondierendes weiteres Steckverbindungselement der Steckverbindung einen weiblichen Teil mit den zum männlichen Teil korrespondierenden Buchsen aufweist.

Es ist eine Weiterbildung, dass die Leiterplatte des Grundträgers im Wesentlichen drehsymmetrisch, insbesondere rotationssymmetrisch, ausgebildet ist. Dies macht sie insbesondere geeignet zur gleichmäßigen, insbesondere allseitigen, insbesondere seitlichen Lichtabstrahlung. Die ersten Steckverbindungselemente können insbesondere in einem Randbereich der Leiterplatte angeordnet sein, was eine Abschattung der von den Lichtquellen erzeugten Lichtkegel gering hält. Auch ist so einen Biegung bzw. Anwinkelung der Leiterplatte besonders einfach möglich.

Jedoch ist die Leiterplatte des Grundträgers nicht auf die drehsymmetrische Ausbildung beschränkt und kann stattdessen z.B. geradlinig ausgebildet sein, z.B. mit in Reihe angeordneten ersten Steckverbindungselementen. Eine solche Ausgestaltung kann z.B. für eine Wandmontage besonders günstig sein. Die ersten Steckverbindungselemente können dabei zu ihrer Anordnungsrichtung parallel oder angewinkelt positioniert sein.

Die Aufgabe wird auch gelöst durch einen Lichtquellenträger, aufweisend mindestens eine Leiterplatte mit mindestens einer daran angebrachten Lichtquelle und einem daran angebrachten Steckverbindungsgegenelement zur Herstellung einer Steckverbindung mit einem ersten Steckverbindungselement einer Leiterplatte, insbesondere wie oben beschrieben.

Dadurch können verschiedene Lichtquellenträger über das gleiche Steckverbindungselement durch einen einfachen Befestigungsvorgang an der Leiterplatte befestigt werden. Die Leiterplatte kann durch die Wahl des Lichtquellenträgers variabel konfiguriert und an die gewünschte Beleuchtungssituation angepasst werden, und zwar auch vor Ort (z.B. bei einem Einsatz in eine Leuchte) durch einen Techniker ohne spezielles Werkzeug. Die Lichtquellenträger können sich beispielsweise in Bezug auf die Art der Lichtquelle, deren Zahl, Ausstattung (z.B. mit oder ohne Optik), Form, Ausrichtung usw. unterscheiden.

Bevorzugterweise umfasst die mindestens eine Lichtquelle mindestens eine Leuchtdiode. Bei Vorliegen mehrerer Leuchtdioden können diese in der gleichen Farbe oder in verschiedenen Farben leuchten. Eine Farbe kann monochrom (z.B. rot, grün, blau usw.) oder multichrom (z.B. weiß) sein. Auch kann das von der mindestens einen Leuchtdiode abgestrahlte Licht ein infrarotes Licht (IR-LED) oder ein ultraviolettes Licht (UV-LED) sein. Mehrere Leuchtdioden können ein Mischlicht erzeugen; z.B. ein weißes Mischlicht. Die mindestens eine Leuchtdiode kann mindestens einen wellenlängenumwandelnden Leuchtstoff enthalten (Konversions-LED). Die mindestens eine Leuchtdiode kann in Form mindestens einer einzeln gehäusten Leuchtdiode oder in Form mindestens eines LED-Chips vorliegen. Mehrere LED-Chips können auf einem gemeinsamen Substrat ("Submount") montiert sein. Die mindestens eine Leuchtdiode kann mit mindestens einer eigenen und/oder gemeinsamen Optik zur Strahlführung ausgerüstet sein, z.B. mindestens einer Fresnel-Linse, Kollimator, und so weiter. Anstelle oder zusätzlich zu anorganischen Leuchtdioden, z.B. auf Basis von InGaN oder AlInGaP, sind allgemein auch organische LEDs (OLEDs, z.B. Polymer-OLEDs) einsetzbar. Auch können z. B. Diodenlaser oder andere Halbleiterlichtquellen verwendet werden.

Es ist eine Ausgestaltung, dass die Leiterplatte des Lichtquellenträgers mindestens zwei gegeneinander angewinkelte Bereiche aufweist, wobei in jedem der Bereich jeweils mindestens eine Lichtquelle angeordnet ist. In anderen Worten kann der Lichtquellenträger zwei gegeneinander angewinkelt angeordnete Lichtquellen aufweisen. Dadurch kann auf eine besonders einfache Weise eine unterschiedliche Ausrichtung der Hauptabstrahlrichtung der Lichtquellen des Lichtquellenträgers erreicht werden.

Es ist eine spezielle Ausgestaltung, dass ein Bereich das Steckverbindungsgegenelement aufweist. So kann auf einfache Weise eine horizontal seitliche Abstrahlung erreicht werden.

Es ist noch eine Ausgestaltung, dass mindestens einer der Lichtquellen mindestens eine Optik zugeordnet oder nachgeordnet ist. Mittels der Optik kann eine Strahlformung noch stärker variiert werden. Insbesondere kann jeder Lichtquelle und/oder in die gleiche Richtung ausgerichteten Lichtquellen eine Optik nachgeordnet werden, welche eine Hauptabstrahlrichtung bzw. optische Achse ablenkt oder ändert. So können in einer Variante auch bei einer nicht angewinkelten Leiterplatte des Lichtquellenträgers unterschiedliche Abstrahlrichtungen erzeugt werden. Eine die Abstrahlrichtung ändernde Optik kann auch zusammen mit angewinkelten Bereichen verwendet werden, z.B. zur Änderung der Abstrahlrichtung in eine zu dem von den beiden Bereichen eingeschlossenen Winkel andere Richtung oder zur Erreichung einer stärkeren Ablenkung.

Es ist eine Weiterbildung, dass das Steckverbindungsgegenelement einen direkten Stecker umfasst. Dadurch kann auf ein gesondertes Steckverbindungselement verzichtet werden, was Kosten und Herstellungsaufwand spart. Der direkte Stecker kann insbesondere einen vorspringenden Randbereich der Leiterplatte umfassen, auf dem eine Verdrahtung der Leiterplatte mindestens eine elektrische Kontaktfläche (Kontaktpad) bereitstellt, insbesondere eine Reihe von elektrischen Kontaktflächen.

Es ist noch eine Weiterbildung, dass der Lichtquellenträger eine Metallkernplatine als die Leiterplatte umfasst. Die Metallkernplatine verbessert eine Wärmeabfuhr von der mindestens einen Lichtquelle. Jedoch ist die Leiterplatte nicht auf eine Metallkernplatine beschränkt.

An der Leiterplatte des Lichtquellenträgers kann mindestens ein Kühlkörper angeordnet sein.

Die Aufgabe wird auch gelöst durch ein System aus dem Grundträger, insbesondere wie oben beschrieben, und mindestens einem Lichtquellenträger, insbesondere wie oben beschrieben, wobei das Steckverbindungsgegenelement des Lichtquellenträgers in ein erstes Steckverbindungselement des Grundträgers eingesteckt ist.

Das System ist als eine Leuchtvorrichtung ausgestaltet. Es ist eine Weiterbildung, dass die Lichtquellenträger zumindest abschnittsweise von einem gemeinsamen optischen Element, insbesondere Diffusor umgeben sind. Dieser Diffusor kann z.B. ein opakes, insbesondere milchig durchscheinendes, Material aufweisen. Der Diffusor kann z.B. rohrförmig ausgebildet sein und z.B. auf die Leiterplatte aufgesetzt sein, so dass er die Lichtquellenträger seitlich umgibt. So lässt sich eine Homogenisierung des von dem System abgestrahlten Lichts besonders einfach bewerkstelligen.

Es ist noch eine Weiterbildung, dass das System zur Verwendung in einer Straßenleuchte vorgesehen ist. Dabei kann die variable Lichtabstrahlung besonders vorteilhaft eingesetzt werden, z.B. zur Erzeugung mehrerer Beleuchtungsbereiche (Nahfeldbeleuchtung, Fernfeldbeleuchtung) und/oder zur Anpassung an verschiedene Umgebungen (offene Umgebung, beengte Umgebung) usw.

Das System kann somit eine Ausrichtung der Lichtquellen dadurch erreichen, dass ein Bereich des Grundträgers, welcher mit dem ersten Steckverbindungselement bestückt ist, abgewinkelt ist, dass das erste Steckverbindungselement angewinkelt auf dem Grundträger montiert ist, dass mindestens zwei Lichtquellen des Lichtquellenträgers gegeneinander abgewinkelt sind (z.B. durch eine Biegung oder Krümmung des Lichtquellenträgers) und/oder dass mindestens eine mindestens einer Lichtquelle nachgeschaltete Optik die Abstrahlrichtung der Lichtquelle ändert.

In den folgenden Figuren wird die Erfindung anhand von Ausführungsbeispielen schematisch genauer beschrieben. Dabei können zur Übersichtlichkeit gleiche oder gleichwirkende Elemente mit gleichen Bezugszeichen versehen sein.
- Fig.1: zeigt in Ansicht von schräg oben eine Leuchtvorrichtung mit einem System mit einem Grundträger und mehreren Lichtquellenträgern gemäß einem ersten Ausführungsbeispiel;
- Fig.2: zeigt die Leuchtvorrichtung gemäß dem ersten Ausführungsbeispiel in Ansicht von schräg unten;
- Fig.3: zeigt in Draufsicht eine Leiterplatte des Grundträgers der Leuchtvorrichtung gemäß dem ersten Ausführungsbeispiel;
- Fig.4: zeigt die Leuchtvorrichtung gemäß dem ersten Ausführungsbeispiel in Ansicht von schräg unten in Explosionsdarstellung mit einem Vorschaltgerät;
- Fig.5: zeigt in Ansicht von schräg oben eine Leuchtvorrichtung mit einem System mit einem Grundträger und mehreren Lichtquellenträgern gemäß einem zweiten Ausführungsbeispiel; und
- Fig.6: zeigt als Schnittdarstellung in Seitenansicht einen Ausschnitt aus einem System mit einem Grundträger und mehreren Lichtquellenträgern gemäß einem dritten Ausführungsbeispiel, das die Erfindung zeigt.

**Fig.1** und **Fig.2** zeigen beide eine Leuchtvorrichtung L1 mit einem System 1, wobei das System 1 mindestens einen Grundträger 2 und mehrere, hier: sechs, Lichtquellenträger 3 aufweist. Jeder der Lichtquellenträger 3 ist mittels einer Steckverbindung mit dem Grundträger 2 verbunden. Der Grundträger 2 weist dazu eine Leiterplatte 4 mit hier sechs Steckverbindungselementen 9 (in Fig.3 gezeigt) zur mechanischen Halterung und elektrischen Verbindung der Lichtquellenträger 3 mit der Leiterplatte 4 bzw. dem Grundträger 2 auf.

Der Lichtquellenträger 3 weist ebenfalls eine Leiterplatte 11 auf, auf welcher hier an einer jeweiligen Außenseite 5 eine Leuchtdiode 6 montiert ist. Zur mechanischen Stabilisierung der Lichtquellenträger 3 sind diese an ihrem dem Grundträger 2 entgegengesetzten Ende durch einen Halterahmen 7 miteinander mechanisch verbunden.

Wie auch genauer in **Fig.3** gezeigt, ist die Leiterplatte 4 des Grundträgers 2 in Draufsicht (auf eine horizontale Ebene) drehsymmetrisch um einem Mittelpunkt M ausgeprägt, nämlich mit einer sechszähligen Symmetrie. Durch den Mittelpunkt M läuft auch senkrecht zur Bildebene eine Längsachse der Leiterplatte 4.

An dem Randbereich der Leiterplatte 4 springen Bereiche 8 seitlich hervor, welche jeweils ein erstes Steckverbindungselement 9 in Form einer Buchse tragen. Die Bereiche 8 sind laschenförmig ausgebildet und können entlang einer jeweiligen Biegelinie 10 gegenüber der restlichen Leiterplatte 4 abgebogen bzw. abgewinkelt werden. Diese abgewinkelte Stellung ist in Fig.1 und Fig.2 gezeigt, wo die vorspringenden Bereiche 8 nach unten gebogen sind, so dass die Lichtquellenträger 3 sich nicht senkrecht zu der Leiterplatte 4 nach oben erstrecken, sondern in einem zu dem Biegewinkel der vorspringenden Bereiche 8 entsprechenden Winkel gegen die Senkrechte. In der gezeigten Darstellung, bei der sich die Hauptebene des Grundträgers 3 in der Horizontalen befindet und die Steckverbindung eine senkrechte Anordnung der Lichtquellenträger 3 auf der der Leiterplatte 4 ergibt, kann somit durch den Biegewinkel des vorspringenden Bereichs 8 die Neigung der Lichtquellenträger 3 eingestellt werden. Die Lichtquellenträger 3 sind dabei selbst eben und nicht gebogen.

Sowohl die Leiterplatte 4 des Grundträgers 2 als auch die Leiterplatte 11 des Lichtquellenträger 3 sind als Metallkernplatinen ausgeführt, um eine gute Wärmeableitung zu erreichen.

Die Leuchtdioden 6 weisen jeweils eine Primäroptik 32 (siehe Fig.6) auf, um das von dem zugehörigen Leuchtdiodenchip emittierte Licht stärker bündeln zu können.

An einer Unterseite des Grundträgers 2 ist ein Positionierungselement in Form eines Stabs 12 befestigt, um das System 1 an einer Leuchte korrekt positionieren zu können. Das gezeigte System 1 bzw. die Leuchtvorrichtung L1 können beispielsweise als eine Leuchtvorrichtung L1 für eine Straßenlaterne dienen, wobei von den Leuchtdioden 6 abgestrahltes Licht im Wesentlichen seitlich in alle Richtungen abgestrahlt werden kann und gleichzeitig schräg nach unten gerichtet wird. Die Leuchtvorrichtung L1 kann dazu von einem oder mehreren Diffusorelementen umgeben sein.

Die Leuchtvorrichtung L1 weist ferner ein auf den Grundträger 2 aufsteckbares EVG-Modul 13 auf, welches näher in **Fig.4** gezeigt ist. In Fig.4 ist die Leuchtvorrichtung L1 ohne den Halterahmen 7 gezeigt. Das EVG (elektronisches Vorschaltgerät) -Modul 13 weist einen weiblichen Teil 14 einer verbindung auf, nämlich einen ersten Teil 15 zum Anschluss einer elektrischen Netzspannung, z.B. 230 V Wechselspannung, und einen Teil 16 zum Anschluss einer Niederspannung, z.B. 24 V Gleichspannung. Allgemein kann die Steckverbindung unterschiedliche Spannungspegel durchleiten. Das EVG-Modul 13 kann auf den Grundträger 2 aufgesteckt werden, welcher dazu ein oder mehrere entsprechende passende Elemente der Steckverbindung, aufweist, beispielsweise hier senkrecht aus der Oberfläche des Grundträgers 2 hochstehende Kontaktstifte (nicht dargstellt), welche in die Steckverbindung 14 eingreifen können.

Der elektrische Anschluss der Leuchtvorrichtung L1 bzw. des Systems 1 kann durch nicht gezeigte elektrische Verbindungen hergestellt werden, die z.B. durch den als Hohlstab ausgebildeten Stab 12 laufen können.

Allgemein kann auch auf den Halterahmen 7 verzichtet werden.

**Fig.5** zeigt eine Leuchtvorrichtung L2 mit einem System 21 ähnlich dem System 1 des ersten Ausführungsbeispiels, und zwar ohne den Halterahmen 7, wobei nun weder der Grundträger 2 noch die Lichtquellenträger 3 angewinkelt sind. Vielmehr stehen die Leiterplatten 11 und 4 senkrecht zueinander. Somit sind die Leuchtdioden 6 seitlich bzw. waagerecht ausgerichtet. Jedoch kann eine Abstrahlrichtung der Leuchtdioden 6 dadurch von der senkrechten Richtung abweichen, z.B. in eine Hauptabstrahlrichtung nach schräg unten umgelenkt werden, indem die zugehörige Primäroptik 32 der Leuchtdioden 6 eine entsprechende Strahlablenkung erzeugt. Das in Fig.5 gezeigte System 21 ist besonders kompakt. Zur Homogenisierung des von den Leuchtdioden 6 seitlich abgestrahlten Lichts kann beispielsweise auch ein milchig-weißes, opakes Rohr über die Lichtquellenträger 3 gestülpt werden.

Auch in dem System 21 kann ein EVG-Modul innerhalb der Lichtquellenträger 3 auf den Grundträger 2 aufgesteckt werden. Dies ergibt eine besonders flexible Konfigurationsmöglichkeit. Jedoch können alternativ oder zusätzlich Treiberbausteine auch fest auf dem Grundträger 2 bzw. dessen Leiterplatte 4 montiert sein. Die Leiterplatte 4 ist dann eine bestückte Leiterplatte.

**Fig.6** zeigt als Ausschnitt in Seitenansicht eine Leuchtvorrichtung L3 mit einem System 31, bei dem nun der Grundträger 2 und seine Leiterplatte 4 eben ausgebildet sind (mit ihrer Ausbreitungsebene in der Horizontalen H), und das erste, weibliche Steckverbindungselement direkt (nicht abgewinkelt) auf der Leiterplatte 4 aufgebracht ist. Die Leiterplatte 4 kann beispielsweise wie in Fig.3 gezeigt ausgestaltet sein. Im Gegensatz zu dem ersten Ausführungsbeispiel und dem zweiten Ausführungsbeispiel sind nun die Lichtquellenträger 3 gebogen, hier zweifach entlang entsprechender Biegelinien 17, 18. Dadurch werden auf dem Lichtquellenträger 3 zwei zueinander abgewinkelte Bereiche 19 und 20 gebildet, welche an ihrer Außenseite 5 jeweils eine oder mehrere Leuchtdioden 6 tragen. Die beiden Bereiche 19, 20 sind aufgrund der Biegung an der Biegelinie 17 auch noch zusammen gegen die Senkrechte S abgewinkelt. Dabei ist der Bereich 19 stärker gegen die Senkrechte abgewinkelt als der Bereich 20. So ergibt sich an dem ersten Bereich 19 beispielsweise die Möglichkeit, eine stärker nach unten gerichtete Nahfeldbeleuchtung zu realisieren und gleichzeitig mittels des Bereichs 20 eine weiter der Horizontalen H angenäherte Fernfeldbeleuchtung zu realisieren. Dabei können die Leuchtdioden 6 der beiden Bereiche 19, 20 eine gleiche Primäroptik 32 oder unterschiedliche Primäroptiken 32 aufweisen. Beispielsweise kann sich das Maß der Strahlaufweitung oder Strahlverengung und/oder eine Ablenkung der Hauptabstrahlrichtung unterscheiden.

Der in dem ersten Steckverbindungselement 9 des Grundträgers 2 eingesteckte Bereich ist als ein Steckverbindungsgegenelement in Form eines direkten Steckers 33 mit entsprechenden Kontaktfeldern 34 ausgebildet, welcher über die Biegelinie 17 in den ersten Bereich 19 übergeht.

Selbstverständlich ist die vorliegende Erfindung nicht auf die gezeigten Ausführungsbeispiele beschränkt.

So können auch Merkmale der unterschiedlichen Ausführungsbeispiele miteinander kombiniert werden, z.B. die Abwinkelung des Grundträgers 2 mit einer Abwinkelung des Lichtquellenträgers 3.

### Bezugszeichenliste

- 1: System
- 2: Grundträger
- 3: Lichtquellenträger
- 4: Leiterplatte
- 5: Außenseite
- 6: Leuchtdiode
- 7: Halterahmen
- 8: vorspringender Bereich
- 9: erstes Steckverbindungselement
- 10: Biegelinie
- 11: Leiterplatte
- 12: Stab
- 13: EVG-Modul
- 14: Steckanschluss
- 15: erster Teil des Steckanschlusses
- 16: zweiter Teil des Steckanschlusses
- 17: Biegelinie
- 18: Biegelinie
- 19: abgewinkelter Bereich
- 20: abgewinkelter Bereich
- 21: System
- 31: System
- 32: Primäroptik
- 33: direkter Stecker
- 34: Kontaktfeld
- H: Horizontale
- L1: Leuchtvorrichtung
- L2: Leuchtvorrichtung
- L3: Leuchtvorrichtung
- S: Senkrechte

## Patentansprüche

1. Leuchtvorrichtung (L1; L2; L3), aufweisend
- mindestens einen Grundträger (2) aufweisend eine Leiterplatte (4) mit mindestens einem ersten Steckverbindungselement (9) zur mechanischen Halterung und elektrischen Verbindung eines Lichtquellenträgers (3) mit der Leiterplatte (4), wobei die Leiterplatte (4) mindestens ein zweites Steckverbindungselement zur mechanischen Halterung und elektrischen Verbindung eines VG-Moduls (13) mit der Leiterplatte (4) aufweist,
- mindestens einen Lichtquellenträger (3), der mindestens eine Leiterplatte (11) mit mindestens einer daran angebrachten Lichtquelle (6), insbesondere Leuchtdiode, und ein daran angebrachtes Steckverbindungsgegenelement (33) aufweist,
- wobei das Steckverbindungsgegenelement (33) des Lichtquellenträgers (3) in ein erstes Steckverbindungselement (9) des Grundträgers (2) eingesteckt ist, **dadurch gekennzeichnet, dass**
- die Leuchtvorrichtung (L1; L2; L3) ein VG-Modul (13) zur Ansteuerung der mindestens einen Lichtquelle (6) aufweist, das auf ein zweites Steckverbindungselement des Grundträgers (2) gesteckt ist,
- wobei die Leiterplatte (11) der Leuchtvorrichtung (L1; L2; L3) mindestens zwei gegeneinander angewinkelte Bereiche (19, 20) aufweist, wobei in jedem der Bereiche (19, 20) jeweils mindestens eine Lichtquelle (6) angeordnet ist.

2. Leuchtvorrichtung (L1; L2; L3) nach Anspruch 1, wobei das zweite Steckverbindungselement mindestens zwei unterschiedliche Spannungen, insbesondere eine Netzspannung und eine Niederspannung, führt.

3. Leuchtvorrichtung (L1; L2; L3) nach einem der vorhergehenden Ansprüche, wobei das zweite Steckverbindungselement ein Stecker ist.

4. Leuchtvorrichtung (L1; L2; L3) nach einem der vorhergehenden Ansprüche, wobei die Leiterplatte (4) in einem das erste Steckverbindungselement (9) tragenden Bereich (8) angewinkelt ist.

5. Leuchtvorrichtung (L1; L2; L3) nach einem der vorhergehenden Ansprüche, wobei das erste Steckverbindungselement (9) gegen die Leiterplatte (4) angewinkelt ist.

6. Leuchtvorrichtung (L1; L2; L3) nach einem der vorhergehenden Ansprüche, wobei das erste Steckverbindungselement (9) eine Buchse ist.

7. Leuchtvorrichtung (L1; L2; L3) nach einem der vorhergehenden Ansprüche, wobei die Leiterplatte (4) eine Metallkernplatine umfasst.

8. Leuchtvorrichtung (L1; L2; L3) nach einem der vorhergehenden Ansprüche, wobei mindestens einer der Lichtquellen (6) mindestens eine Optik (32) zugeordnet ist.

9. Leuchtvorrichtung (L1; L2; L3) nach einem der vorhergehenden Ansprüche, wobei das Steckverbindungsgegenelement (33) einen direkten Stecker umfasst.

10. Leuchtvorrichtung (L1; L2; L3) nach einem der vorhergehenden Ansprüche, wobei die Leiterplatte (11) eine Metallkernplatine umfasst.

11. Leuchtvorrichtung (L1; L2; L3) nach einem der vorhergehenden Ansprüche, wobei die Lichtquellenträger (3) zumindest abschnittsweise von einem gemeinsamen optischen Element, insbesondere Diffusor, umgeben sind.

12. Leuchtvorrichtung (L1; L2; L3) nach einem der vorhergehenden Ansprüche, wobei die Leuchtvorrichtung (L1; L2; L3) zur Verwendung in einer Straßenleuchte vorgesehen ist.

## Claims

1. Lighting device (L1; L2; L3), comprising
- at least one base carrier (2) having a circuit board (4) with at least one first plug-in connecting element (9) for the mechanical mounting and electrical connection of a light source carrier (3) on and to the circuit board (4), the circuit board (4) having at least one second plug-in connecting element for the mechanical mounting and electrical connection of a VG module (13) on and to the circuit board (4),
- at least one light source carrier (3), which has at least one circuit board (11) with at least one light source (6) attached thereto, in particular a light-emitting diode, and a mating plug-in connecting element (33) attached thereto,
- the mating plug-in connecting element (33) of the light source carrier (3) being plugged into a first plug-in connecting element (9) of the base carrier (2), **characterized in that**
- the lighting device (L1; L2; L3) has a VG module (13) for driving the at least one light source (6), which is plugged onto a second plug-in connecting element of the base carrier (2),
- wherein the circuit board (11) of the lighting device (L1; L2; L3) has at least two regions (19, 20) bent relative to each other, at least one light source (6) being respectively arranged in each of the regions (19, 20).

2. Lighting device (L1; L2; L3) according to Claim 1, wherein the second plug-in connecting element carries at least two different voltages, in particular a mains voltage and a low voltage.

3. Lighting device (L1; L2; L3) according to one of the preceding claims, wherein the second plug-in connecting element is a plug.

4. Lighting device (L1; L2; L3) according to one of the preceding claims, wherein the circuit board (4) is bent in a region (8) carrying the first plug-in connecting element (9).

5. Lighting device (L1; L2; L3) according to one of the preceding claims, wherein the first plug-in connecting element (9) is bent towards the circuit board (4).

6. Lighting device (L1; L2; L3) according to one of the preceding claims, wherein the first plug-in connecting element (9) is a socket.

7. Lighting device (L1; L2; L3) according to one of the preceding claims, wherein the circuit board (4) comprises a metal core printed circuit board.

8. Lighting device (L1; L2; L3) according to one of the preceding claims, wherein at least one of the light sources (6) is assigned at least one optical unit (32).

9. Lighting device (L1; L2; L3) according to one of the preceding claims, wherein the mating plug-in connecting element (33) comprises a direct plug.

10. Lighting device (L1; L2; L3) according to one of the preceding claims, wherein the circuit board (11) comprises a metal core printed circuit board.

11. Lighting device (L1; L2; L3) according to one of the preceding claims, wherein the light source carrier (3) is surrounded, at least in some sections, by a common optical element, in particular a diffuser.

12. Lighting device (L1; L2; L3) according to one of the preceding claims, wherein the lighting device (L1; L2; L3) is provided for use in a street light.

## Revendications

1. Dispositif d'éclairage (L1 ; L2 ; L3), comportant :
- au moins un support de base (2) comportant une carte de circuit imprimé (4) avec au moins un premier élément de connexion enfichable (9) pour le maintien mécanique et la liaison électrique d'un support de source de lumière (3) avec la carte de circuit imprimé (4), la carte de circuit imprimé (4) comportant au moins un deuxième élément de connexion enfichable pour le maintien mécanique et la liaison électrique d'un module VG (13) avec la carte de circuit imprimé (4),
- au moins un support de source de lumière (3) qui présente au moins une carte de circuit imprimé (11) avec au moins une source de lumière (6) montée dessus, en particulier une diode électroluminescente, et un élément complémentaire de connexion enfichable (33) monté dessus,
- l'élément complémentaire de connexion enfichable (33) du support de source de lumière (3) étant emboîté dans un premier élément de connexion enfichable (9) du support de base (2), **caractérisé en ce que**
- le dispositif d'éclairage (L1 ; L2 ; L3) comporte un module VG (13) pour commander l'au moins une source de lumière (6), lequel est emboîté sur un deuxième élément de connexion enfichable du support de base (2),
- la carte de circuit imprimé (11) du dispositif d'éclairage (L1 ; L2 ; L3) comportant au moins deux zones (19, 20) formant un angle entre elles, dans chacune des zones (19, 20) étant agencée respectivement au moins une source de lumière (6).

2. Dispositif d'éclairage (L1 ; L2 ; L3) selon la revendication 1, le deuxième élément de connexion enfichable conduisant au moins deux tensions différentes, et plus particulièrement une tension de secteur et une basse tension.

3. Dispositif d'éclairage (L1 ; L2 ; L3) selon l'une des revendications précédentes, le deuxième élément de connexion enfichable étant un connecteur mâle.

4. Dispositif d'éclairage (L1 ; L2 ; L3) selon l'une des revendications précédentes, la carte de circuit imprimé (4) formant un angle dans une zone (8) portant le premier élément de connexion enfichable (9).

5. Dispositif d'éclairage (L1 ; L2 ; L3) selon l'une des revendications précédentes, le premier élément de connexion enfichable (9) formant un angle avec la carte de circuit imprimé (4).

6. Dispositif d'éclairage (L1 ; L2 ; L3) selon l'une des revendications précédentes, le premier élément de connexion enfichable (9) étant un connecteur femelle.

7. Dispositif d'éclairage (L1 ; L2 ; L3) selon l'une des revendications précédentes, la carte de circuit imprimé (4) comprenant une carte de circuit imprimé à âme métallique.

8. Dispositif d'éclairage (L1 ; L2 ; L3) selon l'une des revendications précédentes, au moins une optique (32) étant associée à au moins l'une des sources de lumière (6).

9. Dispositif d'éclairage (L1 ; L2 ; L3) selon l'une des revendications précédentes, l'élément complémentaire de connexion enfichable (33) comprenant un connecteur mâle direct.

10. Dispositif d'éclairage (L1 ; L2 ; L3) selon l'une des revendications précédentes, la carte de circuit imprimé (11) comprenant une carte de circuit imprimé à âme métallique.

11. Dispositif d'éclairage (L1 ; L2 ; L3) selon l'une des revendications précédentes, les supports de sources de lumière (3) étant entourés, au moins en partie, d'un élément optique commun, et plus particulièrement d'un diffuseur.

12. Dispositif d'éclairage (L1 ; L2 ; L3) selon l'une des revendications précédentes, le dispositif d'éclairage (L1 ; L2 ; L3) étant prévu pour être utilisé dans un luminaire d'éclairage routier.
